# EUROPÄISCHE PATENTSCHRIFT

(11) **EP 0 941 159 B1**
(45) Veröffentlichungstag und Bekanntmachung des Hinweises auf die Patenterteilung: **03.04.2002**
(21) Anmeldenummer: 98937331.1
(22) Anmeldetag: 30.07.1998
(51) Int. Cl.: B41K 1/40

(54) **HANDSTEMPEL MIT SELBSTFÄRBEEINRICHTUNG**
MANUAL SEAL WITH A SELF-INKING DEVICE
TIMBRE MANUEL AUTO-ENCREUR

(30) Priorität: 30.09.1997 AT 60797 U
(43) Veröffentlichungstag der Anmeldung: 15.09.1999
(73) Patentinhaber: Colop Stempelerzeugung Skopek GmbH. & Co. KG, 4600 Wels (AT)
(72) Erfinder: FABER, Ernst, A-4600 Wels (AT)
(74) Vertreter: Weinzinger, Arnulf, Dipl.-Ing.
(86) Internationale Anmeldenummer: AT9800182
(87) Internationale Veröffentlichungsnummer: WO9916624

(56) Entgegenhaltungen:
- AT-B- 384 999
- DE-A- 1 906 426
- US-A- 3 783 786

## Beschreibung

Die Erfindung betrifft einen Handstempel mit Selbstfärbeeinrichtung, welcher einen in einem Gehäuse angeordneten, eine Wendeachse aufweisenden Wendemechanismus für ein Typenaggregat aufweist, wobei sich die Wendeachse vom Typenaggregat ausgehend durch Schlitze im Gehäuse erstreckt und mit den Enden in Schenkeln eines am Gehäuse geführten Betätigungsbügels gelagert ist, und wobei die Enden der Wendeachse mit Hilfe von Sicherungsteilen gegen eine axiale Verschiebung gesichert sind.

Bei bekannten Handstempeln dieser Art sind die Enden der Wendeachse des Wendemechanismus entweder in Sackbohrungen oder in Bohrungen des Betätigungsbügels gelagert, vgl. z.B. AT 384 999 B (= US 4 823 696 A), US 3 783 786 A oder US 4 432 281 A, wobei üblicherweise Sicherungsteile, wie Seegerringe, Nieten etc., zur axialen Sicherung der Wendeachse verwendet werden. Die Montage bzw. Demontage dieser Sicherungsteile ist aber verhältnismäßig zeitaufwendig. Da es bei der Lagerung der Wendeachse in Sackbohrungen zu einem Ausbiegen der Schenkel des Betätigungsbügels und damit zu einem "Ausklinken" der Wendeachse aus den Sacklöchern kommen kann, werden auch dort derartige Sicherungsteile, wie erwähnt, eingesetzt.

Aufgabe der Erfindung ist die Schaffung eines Handstempels der eingangs genannten Art, dessen Wendeachse mit einfachen Mitteln rasch und einfach montier- und demontierbar ist, und dessen stabile Lagerung, sowohl in radialer als auch in axialer Richtung, auch bei unsachgemäßer Handhabung gewährleistet bleiben soll.

Diese Aufgabe wird erfindungsgemäß dadurch gelöst, daß an zumindest einem Schenkel des Betätigungsbügels ein als Sicherungsteil vorgesehener Formkörper in eine Ausnehmung des Schenkels einschnappbar ist, und daß die Wendeachse teilweise im Schenkel und teilweise am Formkörper gelagert und so gegen eine axiale Verschiebung gesichert ist. Durch diese Ausbildung kann der vorstehend angeführten Zielsetzung gut entsprochen werden. Der als Sicherungsteil dienende Formkörper kann preiswert aus Kunststoff hergestellt werden, und er kann bei der Montage der Wendeachse nach deren Einlegen einfach eingesteckt und einschnappend fixiert werden, und zwar sowohl händisch als auch maschinell.

Gemäß einer bevorzugten Ausführungsform der Erfindung ist vorgesehen, daß die Wendeachse an den Enden jeweils eine Umfangsnut aufweist und im Abschnitt der Umfangsnut in einer unteren Lagerschale radial und axial gelagert ist, welche im Bereich der Ausnehmung des Schenkels des Betätigungsbügels ausgebildet ist, wogegen die Wendeachse mit einem neben der Umfangsnut liegenden Abschnitt an einem Vorsprung des Formkörpers radial anliegt. Im zusammengebauten Zustand ist so die stabile Lage der Wendeachse sowohl in radialer als auch in axialer Richtung durch die gegenseitige Verriegelung des Formkörpers, des Schenkels des Betätigungsbügels und der Wendeachse in besonders einfacher und effizienter Weise gesichert, so daß die Wendeachse sich dann weder axial noch seitlich ungewollt verschieben kann. Dabei ist es für eine flächige Abstützung der Wendeachse nach oben hin günstig, wenn der Vorsprung des Formkörpers eine obere Lagerschale zur radialen Lagerung der Wendeachse bildet. Auch kann mit Vorteil vorgesehen werden, daß der die obere Lagerschale bildende Vorsprung des Formteiles fingerförmig ausgebildet ist. Der fingerförmige Vorsprung wirkt hierbei in der Art eines Riegels für die Wendeachse. Weiters ist bevorzugt der fingerförmige Vorsprung im Schlitz des Gehäuses geführt. Hierdurch wird eine zusätzliche Längsführung für den Betätigungsbügel erzielt und gleichzeitig auch die radiale Auflagefläche für die Wendeachse nach oben erhöht.

Von Vorteil ist es auch, wenn zumindest ein neben der Umfangsnut liegender Abschnitt der Achse in einer im Schenkel des Betätigungsbügels zusätzlich ausgebildeten Lagerschale radial gelagert ist. Dadurch wird eine zusätzliche radiale Auflagefläche für die Wendeachse nach unten erzielt.

Eine bevorzugte Ausführungsform der Schnappverbindung zwischen Formteil und Betätigungsbügel ist dadurch gekennzeichnet, daß der Formkörper Noppen aufweist, die in Vertiefungen einschnappbar sind, welche im Rand der Ausnehmung des Schenkels ausgebildet sind. Von Vorteil ist es hier ferner, wenn der Formkörper Längsschlitze für eine elastische Verformung des Formkörpers beim Einschnappen in die Ausnehmung aufweist.

Für die leichtere Montage und Demontage des Formteiles ist es auch günstig, wenn die Ausnehmung am Schenkel nach unten offen ausgebildet ist.

Die Erfindung wird nachfolgend anhand eines bevorzugten Ausführungsbeispieles, auf welches sie jedoch nicht beschränkt sein soll, noch weiter erläutert. Es zeigen:
Fig.1 einen Handstempel mit einer erfindungsgemäßen Achslagerung in Vorderansicht;
Fig.2 den Stempel nach Fig.1 in Seitenansicht, wobei auch die untere oder Betätigungsstellung des Betätigungsbügels mit strichlierten Linien veranschaulicht ist;
Fig.3 einen Längsschnitt der Achslagerung in vergrößerter Darstellung, allgemein gemäß der Linie III-III in Fig.2, wobei sich der Betätigungsbügel in seiner unteren Druck-Position befindet, vgl. auch den strichliert gezeichneten Formteil;
Fig.4 eine Seitenansicht der Achslagerung in Richtung des Pfeiles IV in Fig.3; und
Fig.5 eine Seitenansicht der Achslagerung in Richtung des Pfeiles V in Fig.3.

Der in den Fig.1 und 2 dargestellte Handstempel weist in an sich üblicher Weise ein Gehäuse 1 auf, an welchem ein Betätigungsbügel 2 mit einem Handgriff 3 einerseits an einer am Gehäuse 1 angeformten Hülse 4, in welcher eine den Betätigungsbügel nach oben drückende Feder (nicht dargestellt) eingesetzt ist, und andererseits in seitlichen Ausnehmungen 5 des Gehäuses 1 geführt ist. Die Hülse 4 weist Kerben 6 auf, in welche ein Rastknopf 7 einrastbar ist.

An den Enden der Schenkel 8 des Betätigungsbügels 2 ist eine Wendeachse 9 eines nur schematisch angedeuteten Wendemechanismus 10 gelagert, dessen Aufbau bekannt ist und daher nicht näher erläutert zu werden braucht. Wesentlich ist hier nur, daß bei einem Abwärtsbewegen des Betätigungsbügels 2 relativ zum Gehäuse 1 über die Wendeachse 9 ein Wenden, d.h. 180°-Schwenken, eines in Fig.1 und 2 nicht näher veranschaulichten Typenaggregats herbeigeführt wird.

Wie aus den Fig.3 bis 5 ersichtlich ist, weist der Betätigungsbügel 2 an den Enden seiner Schenkel 8 eine nach unten offene Ausnehmung 11 auf, in welche ein Formkörper 12 eingesetzt bzw. eingeschnappt ist. Zu diesem Zweck sind seitlich am Formkörper 12 Noppen 13 angeformt (s. Fig.5), die in Rastvertiefungen 14 einschnappbar sind, welche im Rand der Ausnehmung 11 ausgebildet sind. Zur Montage bzw. Demontage des Formkörpers 12 unter dessen elastischer Verformung sind im Bereich der Noppen 13 Längsschlitze 15 vorgesehen, die zur Unterseite des Formkörpers 12 hin offen sind.

Die Wendeachse 9 des Wendemechanismus 10 weist an jedem Ende eine Umfangsnut 16 auf. Im Abschnitt der Umfangsnut 16 ist die Achse 9 nach unten hin in einer, dem Durchmesser und der Breite der Umfangsnut 16 angepaßten Lagerschale 17 gelagert, die am Ende des Schenkels 8 des Betätigungsbügels 2 ausgebildet ist. Im einzelnen verläuft die Lagerschale 17, von der Längsachse 18 des Betätigungsbügels 2 ausgehend, kreisförmig über einen Zentriwinkel von z.B. ungefähr ± 45° und geht anschließend geradlinig in einen schrägen Bereich mit einer Neigung von beispielsweise ca. 45° zur Längsachse 18 über, wodurch V-förmige Randzonen der unteren Lagerschale 17 gebildet werden. Die Lagerschale 17 springt dabei nasenartig nach oben vor, um in die Umfangsnut 16 einzugreifen. Somit ist die Wendeachse 9 im Abschnitt der Umfangsnut 16 nach unten hin über einen Winkel von ca. 90° in radialer Richtung und über einen Winkel von ca. 180° in axialer Richtung gelagert. Der neben der Umfangsnut 16 in Richtung zum Stempelinneren hin liegende Abschnitt der Wendeachse 9 ist zusätzlich in einer, in einem Fortsatz 19 des Betätigungsbügels 2 ausgebildeten Lagerschale 20 (s. Fig.3) ebenfalls über einen Winkel von 90° in radialer Richtung nach unten hin gelagert.

Nach oben hin ist die Wendeachse 9 in einer, in einem flachfingerförmigen Vorsprung 21 des Formkörpers 12 ausgebildeten Lagerschale 22 gelagert, die von der Längsmittelachse 18 des Stempels ausgehend kreisbogenförmig über einen Zentriwinkel von ca. ± 75° verläuft und anschließend geradlinig in einen von der Wendeachse 9 wegführenden schrägen Bereich, mit einer Neigung von 45° zur Längsachse 18, übergeht, der jeweils parallel und in einem geringen Abstand zum oben erwähnten schrägen Bereich der unteren Lagerschale 17 liegt. Somit ist die Wendeachse 9 einschließlich des an die Umfangsnut 16 anschließenden Achskopfes 23 über einen Winkel von ca. 150° nach oben hin gehalten sowie in radialer Richtung gelagert.

Der Vorsprung 21 ist in eine Abstufung 11' der Ausnehmung 11 eingesetzt und erstreckt sich in axialer Richtung über die Innenseite des Fortsatzes 19 des Betätigungsbügels 2 hinaus, um in einem Längsschlitz 24 des Gehäuses 1 geführt zu werden, durch welchen auch die Wendeachse 9 hindurchgeführt ist. Dadurch wird eine zusätzliche Längsführung für den Betätigungsbügel 2 am Gehäuse 1 geschaffen. Ist eine derartige zusätzliche Führung nicht erwünscht, so kann der Vorsprung 21 bereits an der Innenseite des Fortsatzes 19 des Schenkels 8 (oder davor) enden, d.h. im Vergleich zur Darstellung in Fig.3 entsprechend kürzer sein.

Der Längsschlitz 24 im Gehäuse 1 ist nach unten hin bei 25 halbkreisförmig abgeschlossen (s. Fig.4); gegebenenfalls kann der Längsschlitz 24 aber auch nach unten offen ausgebildet sein.

Am Sockel oder Aufsetzrahmen 26 des Gehäuses 1 ist beispielsweise eine Rutschsicherung 27 aus Gummi oder dergl. angebracht (s. Fig.3).

Die Montage der Wendeachse 9 erfolgt in der Weise, daß sie mit der Umfangsnut 16 in die untere Lagerschale 17 eingesetzt wird, wobei beim Einsetzen eine "Zentrierung" durch die V-förmigen Randzonen der unteren Lagerschale 17 bewirkt wird. Darauf wird der Formkörper 12 in die Ausnehmung 11 eingeschoben und eingeschnappt. Das Einschieben des Formkörpers 12 wird dabei dadurch erleichtert, daß der stirnseitige Rand des Vorsprunges 21 des Formkörpers 12 mit einer Anfasung 28 versehen ist.

## Patentansprüche

1. Handstempel mit Selbstfärbeeinrichtung, welcher einen in einem Gehäuse (1) angeordneten, eine Wendeachse (9) aufweisenden Wendemechanismus (10) für ein Typenaggregat aufweist, wobei sich die Wendeachse (9) vom Typenaggregat ausgehend durch Schlitze (24) im Gehäuse (1) erstreckt und mit den Enden in Schenkeln (8) eines am Gehäuse (1) geführten Betätigungsbügels (2) gelagert ist, und wobei die Enden der Wendeachse (9) mit Hilfe von Sicherungsteilen gegen eine axiale Verschiebung gesichert sind, **dadurch gekennzeichnet, daß** an zumindest einem Schenkel (8) des Betätigungsbügels (2) ein als Sicherungsteil vorgesehener Formkörper (12) in eine Ausnehmung (11) des Schenkels (8) einschnappbar ist, und daß die Wendeachse (9) teilweise im Schenkel (8) und teilweise am Formkörper (12) gelagert und so gegen eine axiale Verschiebung gesichert ist.

2. Handstempel nach Anspruch 1, **dadurch gekennzeichnet, daß** die Wendeachse (9) an den Enden jeweils eine Umfangsnut (16) aufweist und im Abschnitt der Umfangsnut (16) in einer unteren Lagerschale (17) radial und axial gelagert ist, welche im Bereich der Ausnehmung (11) des Schenkels (8) des Betätigungsbügels (2) ausgebildet ist, wogegen die Wendeachse (9) mit einem neben der Umfangsnut (16) liegenden Abschnitt an einem Vorsprung (21) des Formkörpers (12) radial anliegt.

3. Handstempel nach Anspruch 2, **dadurch gekennzeichnet, daß** der Vorsprung (21) des Formkörpers (12) eine obere Lagerschale (22) zur radialen Lagerung der Wendeachse (9) bildet.

4. Handstempel nach Anspruch 3, **dadurch gekennzeichnet, daß** der die obere Lagerschale (22) bildende Vorsprung (21) des Formkörpers (12) fingerförmig ausgebildet ist.

5. Handstempel nach Anspruch 4, **dadurch gekennzeichnet, daß** der fingerförmige Vorsprung (21) im Schlitz (24) des Gehäuses (1) geführt ist.

6. Handstempel nach einem der Ansprüche 2 bis 5, **dadurch gekennzeichnet, daß** zumindest ein neben der Umfangsnut (16) liegender Abschnitt der Achse (9) in einer im Schenkel (8) des Betätigungsbügels (2) zusätzlich ausgebildeten Lagerschale (19) radial gelagert ist.

7. Handstempel nach einem der Ansprüche 1 bis 6, **dadurch gekennzeichnet, daß** der Formkörper (12) Noppen (13) aufweist, die in Vertiefungen (14) einschnappbar sind, welche im Rand der Ausnehmung (11) des Schenkels (8) ausgebildet sind.

8. Handstempel nach Anspruch 7, **dadurch gekennzeichnet, daß** der Formkörper (12) Längsschlitze (15) für eine elastische Verformung des Formkörpers (12) beim Einschnappen in die Ausnehmung (11) aufweist.

9. Handstempel nach einem der Ansprüche 1 bis 7, **dadurch gekennzeichnet, daß** die Ausnehmung (11) am Schenkel (8) nach unten offen ausgebildet ist.

## Claims

1. A hand stamp including a self-inking device and comprising an inverting mechanism (10) for a character unit, the inverting mechanism being arranged in a housing (1) and including an inverting axle (9), which inverting axle (9), starting from the character unit, extends through slots (24) in the housing (1) and is mounted with its ends in legs (8) of an actuating bow (2) guided on the housing (1), the ends of the inverting axle (9) being secured against axial displacement by securing elements, **characterized in that** at at least one leg (8) of the actuating bow (2), a shaped body (12) provided as securing element is capable of being snapped into a recess (11) of the leg (8), and that the inverting axle (9) is supported partly in the leg (8) and partly on the shaped body (12) and thus is secured against axial displacement.

2. A hand stamp according to claim 1, **characterized in that** the inverting axle (9) at its ends includes a respective peripheral groove (16) and in the portion of its peripheral groove (16) is radially and axially held in a lower bearing shell (17) which is formed in the region of the recess (11) of the leg (8) of the actuating bow (2), whereas a portion of the inverting axle (9) adjacent the peripheral groove (16) radially abuts against a projection (21) of the shaped body (12).

3. A hand stamp according to claim 2, **characterized in that** the projection (21) of the shaped body (12) forms an upper bearing shell (22) for radial journaling of the inverting axle (9).

4. A hand stamp according to claim 3, **characterized in that** the projection (21) of the shaped body (12) forming the upper bearing shell (22) is designed to be finger-shaped.

5. A hand stamp according to claim 4, **characterized in that** the finger-shaped projection (21) is guided in the slot (24) of the housing (1).

6. A hand stamp according to any one of claims 2 to 5, **characterized in that** at least a portion of the axle (9) located adjacent the peripheral groove (16) is radially journaled in a bearing shell (19) additionally formed in the leg (8) of the actuating bow (2).

7. A hand stamp according to any one of claims 1 to 6, **characterized in that** the shaped body (12) has knobs (13) capable of being snapped into depressions (14) formed in the edge of the recess (11) of the leg (8).

8. A hand stamp according to claim 7, **characterized in that** the shaped body (12) has longitudinal slots (15) for an elastic deformation of the shaped body (12) when being snapped into the recess (11).

9. A hand stamp according to any one of claims 1 to 7, **characterized in that** the recess (11) on the leg (8) is formed to be downwardly open.

## Revendications

1. Tampon manuel avec dispositif d'auto-encrage, présentant un mécanisme de retournement (10) pour un bloc de caractères, disposé dans un boîtier (1) et présentant un axe de retournement, l'axe de retournement (9) s'étendant par des encoches (24) dans le boîtier (1), à partir du bloc de caractères et ses extrémités étant logées dans les branches (8) d'un étrier de manoeuvre (2) guidé sur le boîtier (1), et les extrémités de l'axe de retournement (9) étant bloquées contre un dispositif de déplacement axial, à l'aide de pièces de blocage, **caractérisé en ce que**, sur au moins l'une des branches (8) de l'étrier de manoeuvre (2), un corps moulé (12) prévu en tant que pièce de blocage peut s'encliqueter dans un creux (11) de la branche (8) et **en ce que** l'axe de retournement (9) est partiellement logé dans la branche (8) et partiellement logé sur le corps moulé (12), étant ainsi bloqué contre un dispositif de déplacement axial.

2. Tampon manuel selon la revendication 1, **caractérisé en ce que** l'axe de retournement (9) présente à chaque extrémité une rainure périphérique (16) et **en ce que**, dans la section de la rainure périphérique, il est logé de manière radiale et de manière axiale dans une coquille de coussinet (17) inférieure, qui est formée dans la région du creux (11) de la branche (8) de l'étrier de manoeuvre (2) et contre laquelle l'axe de retournement (9) s'appuie de manière radiale, sur une saillie (21) du corps moulé (21), par l'intermédiaire d'une section adjacente à la rainure périphérique (16).

3. Tampon manuel selon la revendication 2, **caractérisé en ce que** la saillie (21) du corps moulé (12) forme une coquille de coussinet supérieure (22), pour le logement radial de l'axe de retournement (9).

4. Tampon manuel selon la revendication 3, **caractérisé en ce que** la saillie (21) qui forme la coquille de coussinet supérieure (12) est conçue en forme de doigt.

5. Tampon manuel selon la revendication 4, **caractérisé en ce que** la saillie en forme de doigt (21) est guidée dans l'encoche (24) du boîtier (1).

6. Tampon manuel selon l'une des revendications 2 à 5, **caractérisé en ce qu'**au moins une section de l'axe (9), située à côté de la rainure périphérique (16) est logée de manière radiale dans une coquille de coussinet (19) supplémentaire, conçue dans la branche (8) de l'étrier de manoeuvre (2).

7. Tampon manuel selon l'une quelconque des revendications 1 à 6, **caractérisée en ce que** le corps moulé (12) présente des boutons (13) qui sont encliquetables dans des cavités (1), lesquelles sont formées dans le bord du creux (11) de la branche (8).

8. Tampon manuel selon la revendication 7, **caractérisé en ce que** le corps moulé (12) présente des encoches longitudinales (15), pour assurer la déformation élastique du corps moulé (12) lorsqu'il s'encliquète dans le creux (11).

9. Tampon manuel selon l'une quelconque des revendications 1 à 7, **caractérisé en ce que** le creux (11) de la branche est ouvert vers le bas.
